# EUROPÄISCHE PATENTSCHRIFT

(11) **EP 0 864 026 B1**
(45) Veröffentlichungstag und Bekanntmachung des Hinweises auf die Patenterteilung: **09.06.1999**
(21) Anmeldenummer: 96946042.7
(22) Anmeldetag: 28.11.1996
(51) Int. Cl.: E05F 11/48

(54) **BOWDENROHR-FENSTERHEBER MIT SEILLÄNGENAUSGLEICH**
BOWDEN TUBE WINDOW WINDER WITH COMPENSATION FOR CABLE LENGTH
LEVE-GLACE A TUBE BOWDEN AVEC COMPENSATION DE LONGUEUR DE CABLE

(30) Priorität: 30.11.1995 DE 19544630
(43) Veröffentlichungstag der Anmeldung: 16.09.1998
(73) Patentinhaber: Brose Fahrzeugteile GmbH & Co. KG, 96450 Coburg (DE)
(72) Erfinder: SCHECK, Georg, D-96479 Weitramsdorf (DE); KLIPPERT, Uwe, D-36280 Oberaula (DE); BRANDT, Carsten, D-96479 Weidach (DE)
(74) Vertreter: Ninnemann, Detlef, Dipl.-Ing.
(86) Internationale Anmeldenummer: DE9602329
(87) Internationale Veröffentlichungsnummer: WO9720126

(56) Entgegenhaltungen:
- EP-A- 0 607 589
- DE-A- 2 750 904

## Beschreibung

Die Erfindung betrifft einen Bowdenrohr-Fensterheber mit Seillängenausgleich gemäß dem Oberbegriff des Patentanspruchs 1. Sie gewährleistet mit einfachen Mitteln auch den Ausgleich vergleichsweise großer Seillängungen, ohne die Seilschlaufe übermäßig zu verspannen.

Aus der DE 38 29 922 C2 ist ein Bowdenrohr-Fensterheber mit einer geschlossenen Seilschlaufe bekannt, die über an den Enden einer Führungsschiene gelagerten Umlenkrollen geführt ist. Die Verstellkraft wird von einer Antriebseinheit mit einer Seiltrommel erzeugt, deren Gehäuse zwei parallele Seilausgänge aufweist. Beim Drehen der Seiltrommel wird das Seil in die eine oder andere Richtung über die Seiltrommel gewickelt und verschiebt dabei den mit der Seilschlaufe verbundenen Gleiter, der einerseits mit der Führungsschiene im formschlüssigen, verschieblichen Eingriff steht und andererseits an der Fensterscheibe befestigt ist.

Auf den Enden der parallelen Seilausgänge des Seiltrommelgehäuses sind separate Seilhülsen aufgesteckt. Die freien Enden der Seilhülsen weisen verdickte Enden auf, in denen die Enden der flexiblen Bowdenrohre eingesteckt sind. Andererseits stützen sich zwischen den verdickten Enden und dem Gehäuse der Seiltrommel Schraubenfedern ab, die die Seilschlaufe unter Spannung halten. Mit zunehmender Seillängung werden die verschieblichen Seilhülsen etwas mehr aus ihrer Führung im Seiltrommelgehäuse herausgeschoben, was quasi einer Verlängerung des Bowdenrohres gleichkommt.

Von Nachteil ist jedoch, daß der beschriebene Seillängenausgleich ein relativ großes Umkehrspiel aufweist, da infolge einer Drehrichtungsumkehr mal die Schraubenfeder des einen Seilausganges und mal die Schraubenfeder des anderen Seilausganges je nach Belastung mehr oder weniger zusammengedrückt wird. Dieses Umkehrspiel läßt sich zwar durch die Verwendung stärkerer Federn verkleinern, jedoch mit dem Nachteil größerwerdender Reibung im Bowdensystem und dem damit verbundenen Wirkungsgradverlust des Antriebssystems. Außderdem muß der vorgesehene Ausgleichsweg zur Kompensierung der Seillängung in beiden Seilhülsen vorgehalten werden.

Aus der DE 27 50 904 A1 ist ein Bowdenrohr-Fensterheber der voranbeschriebenen Art bekannt, dessen von einer Spannfeder beaufschlagte Seilhülsen von einer der Spannkraft entgegenwirkenden Sperre abgestützt sind. Dazu trägt jede Seilhülse sägezahnförmige Elemente, in die ein federartiges Sperrelement einrasten kann. Das Sperrelement verhindert, daß bei Betätigung (Belastung) des Fensterhebers die Spannfeder zusammengedrückt wird. Somit kann ein Umkehrspiel nicht auftreten. Nachteilig ist jedoch, daß die beschriebene Vorrichtung auch solche Seillosen ausgleicht, die infolge der Verspannung des Fensterhebers im unbelasteten Bereich des Seiles am anderen Seilausgang auftreten. Eine solche Seillose entspricht keiner echten Seillosen (Spiel) und führt bei ihrem Ausgleich nach der Entlastung des Fensterhebers zu bleibenden Verspannungen im System. Dadurch verschlechert sich der Wirkungsgrad und erhöht sich der Verschleiß der Verstellvorrichtung. Außerdem führt diese Spannung zu vorzeitiger weiterer Seillängung, wodurch ein besonders großer Ausgleichsweg in der Vorrichtung zum Seillängenausgleich vorgehalten werden muß.

Eine weitere Variante dieser Druckschrift sieht eine verschiebbar oder exzentrisch gelagerte Seilumlenkrolle am Ende der Führungsschiene vor, die mit Unterstützung eines Spannelements bei Auftreten einer Seillosen eine entsprechende Verstellbewegung ausführen soll. Durch eine Sperre mit Formschlußelementen wird sichergestellt, daß eine Rückstellbewegung bei Belastung des Fensterhebers ausgeschlossen wird. Zusätzlich zu den vorstehend beschriebenen Nachteilen verursachen Stellbewegungen der Seilumlenkrollen eine veränderte winklige Seilführung, die zusätzlich zu Reibung und Verschleiß führen.

Aus der EP 0 607 589 A1 ist eine stufenlos arbeitende Vorrichtung zum Ausgleich von Seillängungen bekannt. Die in einem Basiskörper verschieblich gelagerten Seilhülsen stehen mit einem federartigen Klemmelement in Eingriff, das eine Bewegung der Seilhülse nur in Richtung der Spannfeder zuläßt und sich am Basiskörper abstützt.

Der Nachteil dieser Vorrichtung besteht vor allem in der für einen sicheren Betrieb, das heißt zum sicheren Ausschluß einer Rückstellbewegung der Seilhülse notwendigen hohen Flächenpressung zwischen dem Klemmelement und der Seilhülse. Dies aber kann bei Auftreten großer Kräfte in Verbindung mit hohen Temperaturen leicht zu Beschädigungen des Kunststoffkörpers der Seilhülse und sogar zum Ausfall der Ausgleichsvorrichtung führen.

Der Erfindung liegt die Aufgabe zugrunde, einen gattungsgemäßen Bowdenrohr-Fensterheber so auszubilden, daß ausschließlich sogenannte echte Seillosen ausgeglichen und unerwünschte Verspannungen des Verstellsystems vermieden werden.

Erfindungsgemäß wird die Aufgabe durch die Merkmale des Patentanspruchs 1 gelöst. Die Unteransprüche geben Vorzugsvarianten der Erfindung an.

Dementsprechend wird durch ein für beide Seilhülsen gemeinsames Verriegelungselement eine Kraffkopplung zwischen den Seilhülsen hergestellt. Diese Kraftkopplung erlaubt eine Ausgleichsbewegung einer oder beider Seiihülsen nur, wenn beide Seilhülsen - und somit beide zur Seiltrommel führenden Seilabschnitte - im wesentlichen unbelastet sind. Sobald der Fensterheber betätigt wird, kommt es in Abhängigkeit von der Drehrichtung des Antriebes (Heben oder Senken der Fensterscheibe) zur Belastung des einen oder des anderen Seilabschnittes. Insbesondere in den Anschlagspositionen der Fensterscheibe, wo der Antrieb sein maximales Drehmoment erreicht, treten große Verspannungen des Fensterhebersystems auf, die im allgemeinen mit einer relativ großen "scheinbaren" Seillose im nichtbelasteten Seilabschnitt verbunden sind. Der Ausgleich einer solchen nicht echten Seillose wird durch die Erfindung sicher verhindert, wodurch unnötig mechanische Verspannungen im System und die damit verbundenen Nachteile vermieden werden.

Sogenannte echte Seillosen liegen nur im unbelasteten Zustand des Fensterhebers vor, deren Ausgleich führt nicht zu unerwünschten Verspannungen.

Gemäß der Erfindung kann die Ausgleichsbewegung durch eine oder zwei Seilhülsen erfolgen. Im zuletzt genannten Fall tritt neben der Kraftkopplung auch eine Synchronisierung der Ausgleichsbewegungen der beiden Seilhülsen auf, wobei diese nicht unbedingt 1:1 erfolgen muß, das heißt, die Seilhülsen können auch unterschiedlich lange Wege verschoben werden.

Für Bowdenrohr-Fensterheber, die einen parallelen Seilausgang aus dem Antrieb (Seiltrommelgehäuse) aufweisen, sieht eine Vorzugsvariante der Erfindung einen einstückigen Grundkörper vor, in dem beide Seilhülsen sowie eine gemeinsame Anschlagsfläche für das Verriegelungselement integriert sind. Oie Verriegelung - und damit die Unterbindung einer Rückstellbewegung - kann stufig, insbesondere feinstufig, durch Verwendung von Verzahnungselementen und darin eingreifende Verriegelungselemente erfolgen. Hierbei können die Verzahnungselemente entlang des Verschiebeweges des Grundkörpers, also parallel zu den Seilausgängen, am Grundkörper selbst oder am Gehäuse des Antriebes (des Seiltrommelgehäuses) angeordnet sein, wobei sich die Verriegelungselemente am jeweils anderen Körper befinden. Die Verzahnung weist vorzugsweise eine sägezahnähnliche Form auf. Die zugehörigen Verriegelungselemente sollten als federnde Zungen ausgebildet sein.

Es besteht jedoch auch die Möglichkeit eines stufenlosen Ausgleichs der Seillose. Dazu wird als Verriegelungselement ein drehbar gelagerter Exzenter verwendet, der mit einer vorgespannten Feder in Verbindung steht. Diese Feder übt auf den Exzenter ein so ausreichend großes Drehmoment aus daß bei Auftreten einer Seillose der Grundkörper in Verschieberichtung bewegt werden kann. Aufgrund der Selbsthemmung der Vorrichtung oder einer Rückdrehsicherung wird verhindert, daß der Grundkörper bei Belastung des Fensterhebers durch das Bowdenrohr zurückgedrückt werden kann. Idealerweise ist der Exzenter mit Feder, vorzugsweise Schrauben- oder Spiralfeder, bezüglich des Gehäuses der Seiltrommel ortsfest gelagert, während die ihm zugeordnete Anschlagsfläche einstückig im Material des Grundkörpers angeformt ist.

Für eine einfache Montierbarkeit des Seils weist jede Seilhülse des Grundkörpers einen durchgehenden, sich in Seilrichtung erstreckenden Schlitz auf, durch den das Seil eingelegt werden kann.

Die Erfindung ist aber auch auf Bowdenrohr-Fensterheber mit winklig zueinander stehenden Seilhülsen anwendbar. Dazu wird ein drehbarer Exzenter verwendet, der übereinander, das heißt entlang seiner Drehachse, zwei separate exzentrisch verlaufende Anschlagsflächen aufweist. Jede dieser exzentrischen Anschlagsflächen steht in Verbindung mit der Anschlagfläche einer Seilhülse. Vorzugsweise ist auch dieser Exzenter bezüglich der Seiltrommel ortsfest angeordnet.

Falls eine im Verhältnis 1:1 synchronisierte Verstellbewegung der Seilhülsen gewünscht sein sollte, so weisen die beiden Anschlagflächen des zweistufigen Exzenters die gleiche Kontur auf und sind zueinander genau um den Winkel verdreht, den die Seilhülsen miteinander einschließen. Sobald die Kontur der exzentrischen Anschlagflächen voneinander abweichen und/oder der zwischen ihnen eingeschlossene Winkel nicht mit dem Winkel zwischen den Seilausgängen (Seihülsen) übereinstimmt, erfolgt eine vom Verhältnis 1:1 abweichende synchrone Stellbewegung (Ausgleichsbewegung) der Seilhülsen. Das heißt, die Länge des Stellweges der einenbSeilhülse unterscheidet sich von der Länge des Stellweges der anderen Seilhülse.

Falls eine Ausgleichsbewegung durch die Verschiebung nur einer Seilhülse erfolgen soll, so ist die Kontur des Exzenterabschnitts, der mit der anderen nicht verschieblichen Seilhülse in Eingriff tritt, kreisförmig und konzentrisch zur Exzenterachse auszubilden. Eine Drehbewegung des Exzenters führt somit nur noch zur Verschiebung einer Seilhülse, während die andere Seilhülse ausschließlich zur Aufrechterhaltung der Kraftkopplung dient.

Der Eingriff dieser Seilhülse mit der konzentrischen Kreisfläche des Exzenters sollte über verzahnungsähnliche Formschlußelemente hergestellt werden, um gleichzeitig die Funktion einer Rückdrehsicherung gewährleisten zu können.

Bei der Auslegung des Federelements, das auf die Seilhülsen direkt oder über den Exzenter indirekt in Verschieberichtung einwirkt, sollte berücksichtigt werden, daßE - je nach dem verwendeten Konstruktionsprinzip der Erfindung (Erfindungsvariante) - dem Verstellweg ein maximal doppelt so langer Seilausgleichsweg gegenüber steht. Der Ausgleich einer eventuell vorliegenden Seillose erfolgt in der Regel bei einer Umkehrung der Belastungsrichtung des Fensterhebers .Denn dabei wird ein Teil der Seillosen vom unbelasteten zum belasteten Seilstrang transportiert, so daß für einen kurzen aber für den Seillängenausgleich ausreichenden Zeitraum an beiden Seileingängen der Seilausgleichsvorrichtung eine Seillose anliegt, die ausgeglichen werden kann. Für den Fall, daß das Federelement stark genug ist, einen Teil der Seillose von einem Seilausgang zum anderen zu verlagern, das heißt, das Seil herumzuziehen, kann ebenfalls ein Seillängenausgleich erfolgen.

Die Erfindung wird nachfolgend anhand von Ausführungsbeispielen und den dargestellten Figuren näher erläutert. Es zeigen:
- Figur 1a: eine schematische Darstellung der Seitenansicht eines einsträngigen Bowdenrohr-Fensterhebers mit einer Vorrichtung zum Seillängenausgleich unter Verwendung einer stufenlos wirkenden Exzenterverstellung;
- Figur 1b: wie Figur 1a, jedoch bei 180° gedrehter Ansicht (Rückansicht) ;
- Figur 1c: eine Schnittdarstellung durch die Grundplatte des Antriebs und der Seillängenausgleichsvorrichtung;
- Figur 1d: eine perspektivische Darstellung der Seillängenausgleichsvorrichtung mit Seiltrommel vor einer Ausgleichsbewegung;
- Figur 1e: wie Figur 1d, jedoch nach einer Ausgleichsbewegung,
- Figur 1f: eine Rückansicht der Seillängenausgleichsvorrichtung von Figur 1d;
- Figur 2: eine perspektivische Darstellung einer Seillängenausgleichsvorrichtung mit parallelen Seilausgängen und einer Druckfeder zur Erzeugung der Ausgleichsbewegung sowie sägezahnförmigen Rastelementen;
- Figur 3a: eine perspektische Darstellung einer Seillängenausgleichsvorrichtung mit winklig verlaufenden Seilausgängen und einem zweistufigen Exzenter;
- Figur 3b: wie Figur 3a, jedoch mit Darstellung der verdeckten Kanten von Exzenter und Anschlagflächen der Seilhülsen und
- Figur 4: eine perspektivische Darstellung einer Seillängenausgleichsvorrichtung mit einem kreisförmigen, konzentrischen Abschnitt des Exzenters.

Figuren 1a und 1b zeigen die Vorder- und Rückansicht der Platzierung einer Ausführungsvariante der erfindungsgemäßen Seillängenausgleichsvorrichtung 1 auf einer in der Fahrzeugtür zu befestigenden Grundplatte 3, die auch den (nicht dargestellten) Antrieb, wie Handkurbelantrieb oder Motorantrieb mit der Seiltrommel 2 trägt. Die Erfindung wird am Beispiel eines einsträngigen Bowdenrohr-Fensterhebers, dessen geschlossene Seilschlaufe 20 über zwei Seilumlenkrollen 8 geführt und von der Seiltrommel 2 angetrieben ist, näher erläutert. Mit dem Seilabschnitt zwischen den Seilumlenkrollen 8 steht ein Mitnehmer 7 in fester Verbindung, an dem wiederum die Fensterscheibe befestigt ist. Im allgemeinen wird der Mitnehmer 7 von einer sogenannten (nicht dargestellten) Führungsschiene geführt, die sich entlang des Verschiebeweges der Fensterscheibe erstreckt. Die Bowdenrohre 200 erlauben eine an die konkreten Bedingungen in der Fahrzeugtür weitestgehend angepaßte Seilführung. Ihre Enden sind einerseits in parallele Seilausgänge der Seilhülsen 110 eingesetzt (siehe auch Figuren 1d bis 1f) und stützen sich andererseits an (nicht dargestellten) Anschlagflächen der oberen und unteren Seilumlenkung im Bereich der Seilumlenkrollen 8 ab.

Zwischen der Seiltrommel 2 und Seillängenausgleichsvorrichtung 1 verläuft das Seil 20 offen und in direkter Verbindung, das heißt, es wird nicht in Bowdenrohren 200 geführt. Wie in der Schnittdarstellung von Figur 1c zu erkennen ist, besteht die Seillängenausgleichsvorrichtung 1 im wesentlichen aus drei Teilen: einem drehbaren Grundkörper 12, der in direkter Verbindung zur Grundplatte 3 steht, einer Feder 13, die auf den drehbaren Grundkörper 12 ein Drehmoment ausübt, und einem verschieblichen Grundkörper 11, der auf dem drehbaren Grundkörper 12 in Gegenrichtung der Stützkräfte der Bowdenrohre 200 auf die Seillängenausgleichsvorrichtung 1 verschieblich lagert.

Der drehbare Grundkörper 12 besteht im wesentlichen aus einem äußeren Stützring 120, der die Stützkräfte der Bowdenrohre 200 über ein als Materialausstellung ausgebildetes Stützelement 30 der Grundplatte 3 abstützt, einem inneren Stützring 121, an dem die im Loch 31 eingehängte Feder 13 angreift, und einem auf der Gegenseite angeformten Exzenter 10, der in eine Öffnung des verschieblichen Grundkörpers 11 eingreift. Zur Gewährleistung einer einfachen Montierbarkeit der Vorrichtung weisen die parallel verlaufenden Seilhülsen 110 durchgehende seitliche Längsschlitze 112 auf, durch die das Seil 20 geführt ist.

Aus Figur ld sind die Einzelheiten der Seillängenausgleichsvorrichtung 1 gut zu erkennen. Demnach befindet sich der Exzenter 10 in einer Position, in der seine Drehachse 100 den kleinstmöglichen Abstand zur Anschlagfläche 111 des verschieblichen Grundkörpers 11 einnimmt. Dabei hat die Seillängenausgleichsvorrichtung 1 von der Drehachse der Seiltrommel 2 einen Abstand A. Bei Anliegen einer hinreichend großen Stützkraft der Bowdenrohre 200 auf die Seileingänge der Seilhülsenll0 wird diese Position beibehalten. Eine Verschiebung des Grundkörpers 11 durch den drehmomentbeaufschlagten Exzenter 10 wird auch dann nicht erfolgen, wenn die besagte Stützkraft nur von einem der beiden Bowdenrohre 200 aufgebracht wird, zum Beispiel bei einer großen antriebsseitigen oder abtriebsseitigen Belastung des Fensterhebers. Die dabei im unbelasteten Seilstrang entstehende sogenannte "nicht echte" Seillose wird also nicht ausgeglichen und kann somit auch nicht zu unerwünschten Verspannungen des Seilfenstersystems führen.

Ist jedoch die auf den verschieblichen Grundkörper 11 einwirkende Bowdenstützkraft geringer als die von der Anschlagfläche 101 des Exzenters 10 ausgehende und auf die Anschlagfläche 111 einwirkende sowie parallel zum Seilausgang gerichtete Kraft, dann liegt eine (echte) Seillose vor, die durch eine Ausgleichsbewegung des verschieblichen Grundkörpers 11 ausgeglichen wird. Dabei kommt es zu einer Verdrehung des drehbaren Grundkörpers 11, was zu einer veränderten Lage des Exzenters 10 führt, wie in Figur le dargestellt. Damit einher geht eine Abstandsvergrößerung zwischen der Drehachse 100 und der Anschlagfläche 111, die exakt der Abstandsvergrößerung (Differenz zwischen Abstand B und Abstand A) zwischen der Seiltrommel 2 und dem Grundkörper 11 entspricht. Der Abstand des drehbaren Grundkörpers 12 bezüglich der Seiltrommel 2 ändert sich hingegen nicht. Seine Position bleibt weiterhin durch die Stützelemente 30, an die der äußere Ring 120 anliegt, fixiert.

Da eine Kraftkopplung zwischen den Stützstellen der Bowdenrohre 200 am Grundkörper 11 vorliegt, kann eine Verschiebung des Grundkörpers 11, und somit ein Seillängenausgleich, praktisch nur bei einem unbelastenden Fensterheber erfolgen. Sein Verschiebeweg ist stets halb so groß wie die ausgeglichene Seillose; die Vorrichtung eignet sich also besonders für Seilfensterheber, bei denen über die Einsatzdauer eine relativ große Seillängung erwartet wird.

Figur 1f zeigt die gegenüberliegende Seite der bisher beschriebenen Seillängenausgleichsvorrichtung 1 in perspektivischer Darstellung. Durch eine entsprechende Dimensionierung der zwischen äußerem Stützring 120 und innerem Stützring 121 angeordneten Feder 13 kann auf das Drehmoment des Exzenters 10 und somit auf axiale Verschiebekräfte Einfluß genommen werden. Ist die Feder 13 also stark genug, so kann auch ein Teil einer Seillosen des einen Seilstranges zum anderen Seilstrang hinübergedrückt werden. Dadurch wird eine weitestgehend vollständige Ausgleichung vorhandener Seillosen gewährleistet, ohne Verspannungen im System zu riskieren.

Aus dem Test von Versuchsmodellen der erfindungsgemäßen oben beschriebenen Seillängenausgleichsvorrichtung 1 ist bekannt, daß eine starre Lagerung des drehbaren Grundkörpers 12 auf einer Welle bei abtriebsseitiger Belastung des Fensterhebers zu Rückstellbewegungen des Exzenters 10 führen kann, wenn diese Rückstellbewegung nicht durch ein Sperrelement blockiert ist. Einfacher und sicherer ist jedoch der in den Figuren 1 a bis 1c dargestellte Aufbau, bei dem eine fliegende Lagerung unter Führung der Stützelemente 30 gewählt wurde. Die dort eingeleiteten Stützkräfte am äußeren Ring 120 greifen also auf einem relativ großen Durchmesser an, was dem drehbaren Grundkörper 12 Selbsthemmung gegen Rückdrehung und somit gegen eine Rückstellbewegung des verschieblichen Grundkörpers 11 verleiht.

Eine weitere Ausführungsvariante des Erfindungsprinzips zeigt Figur 2, ebenfalls mit parallelen Seilausgängen der Seilhülsen 410. Diese Seillängenausgleichsvorrichtung 4 besitzt einen einstückigen verschieblichen Grundkörper 41, an dessen Anschlagfläche 412 sich eine Druckfeder 43 abstützt. Das gegenüberliegende Ende der Druckfeder 43 lagert an einem Bock 420, der Bestandteil des unbeweglichen, an der Grundplatte 3 festgelegten Grundkörpers 42 ist. Stützkräfte der Bowdenrohre 200 werden vom Grundkörper 41 über dessen Verzahnung 411, die mit der paßfähigen Gegenverzahnung (Formschlußelemente 421) des Grundkörpers 42 im Eingriff steht, in die Grundplatte des Fensterhebers eingeleitet.

Die Formschlußelemente 411, 421 sind vorzugsweise sägezahnförmig ausgebildet, wobei der flache Winkel in die Richtung des Seillängenausgleichs weist, um eine möglichst geringe Kraft zur Verschiebung des Grundkörpers 42 aufbringen zu müssen. Die steilen Flanken der Formschlußelemente 411, 421 sollen eine Rückstellbewegung sicher verhindern. Im Vergleich zur eingangs beschriebenen Variante mit Exzenterverstellung kann der Seillängenausgleich hier nicht stufenlos, sondern entsprechend der Geometrie der Verzahnung nur stufig erfolgen.

Die Figuren 3a und 3b zeigen eine Seillängenausgleichsvorrichtung 5 für Bowdenrohr-Fensterheber mit winklig zueinander verlaufenden Seilausgängen. Mithin können die verschieblichen Grundkörper 51a, 51b nicht, wie beim Ausführungsbeispiel von Figur 1, starr miteinander in Verbindung stehen.

Jeder Grundkörper 51a, 51b besitzt eine Anschlagsfäche 510a, 510b, die jeweils der Anschlagfläche 521a des Exzenters 520a beziehungsweise der Anschlagfläche 521 des Exzenters 520b zugeordnet ist. Da die Exzenter 520a, 520b fest mit dem in der Achse 50 drehbaren Grundkörper 52 in Verbindung steht, besteht auch hier eine Kraftkopplung zwischen den beiden Abstützungen der Bowdenrohrenden. Das heißt, ein Seillängenausgleich ist nur möglich, wenn beide Seilschlaufen quasi unbelastet sind.

Die perspektischen schematischen Darstellungen von Figur 3a und Figur 3b bilden die vorstehend beschriebene Erfindungsvariante in ihrer Ausgangsposition ab, noch bevor eine Drehung des Grundkörpers 52 sowie des damit verbundenen Exzenters 520a, 520b zu einer Verschiebung der Grundkörper 51a, 51b geführt hat, in den die Bowdenrohrenden aufnehmenden Seilhülsen integriert sind. Eine mit dem drehbaren Grundkörper 52 gekoppelte (nicht dargestellte) Feder erbringt, analog der Variante von Figur 1, das für den gegebenfalls erforderlichen Seillängenausgleich notwendig Drehmoment. Sämtliche Teile der Seillängenausgleichsvorrichtung 5 sind in geeigneter Weise auf einer Grundplatte oder dergleichen zu lagern.

Eine weitere Erfindungsvariante, die jedoch der von Figur 3 weitestgehend gleicht, ist in Figur 4 dargestellt. Diese Seillängenausgleichsvorrichtung 6 verwendet nur einen Exzenter 520b, dessen Anschlagfläche 521b mit der Anschlagfläche 610b eines zugeordneten verschieblichen Grundkörpers 61b im Eingriff steht. Der andere Grundkörper 61a steht jedoch mit seiner verzahnten Anschlagfläche 610a der kreisrunden, ebenfalls verzahnten Anschlagfläche 621a des in der Achse 60 drehbar gelagerten Grundkörpers 62 in Verbindung. Da der Grundkörper 62 und der Exzenter 620b fest miteinander verbunden und vorzugsweise als einstückiges Kunststoffteil ausgeführt sind, ist also die Kraftkopplung der beiden Seilausgänge wiederum sichergestellt. Bei einer Drehbewegung des Grundkörpers 62 kommt es jedoch ausschließlich für den verschieblichen Grundkörper 61b zu einer Stellbewegung, die einen Ausgleich der Seillosen bewirkt. Der andere Grundkörper 61a übernimmt lediglich die schon erwähnte Kraftkopplung sowie die Sicherung der Seillängenausgleichsvorrichtung 6 gegen eine Rückstellbewegung infolge eventuell bowdenrohrseitiger Stützkräfte auf den verschieblichen Grundkörper 61b.

An dieser Stelle sei noch erwähnt, daß die Anschlagflächen 101, 521a, 521b, 621b der Exzenter 10, 520a, 520b, 620b und/oder die Anschlagflächen 120, 621a der drehbaren Grundkörper 12, 52, 62 von einer Vielzahl ebener Teilflächen gebildet sein können, so daß ihre Kontur einem Vieleck gleicht. Hierdurch kann die Selbsthemmung der Seillängenausgleichsvorrichtung 1, 5, 6 gegen eine Rückstellbewegung in einfacher Weise hergestellt beziehungsweise verbessert werden.

### Bezugszeichenliste

- 1: Seillängenausgleichsvorrichtung
- 10: Exzenter
- 11: Grundkörper, verschieblich
- 12: Grundkörper, drehbar
- 100: Drehachse von Exzenter und Stützring
- 101: Anschlagfläche des Exzenters
- 110: Seilhülse
- 111: Anschlagfläche des verschieblichen Grundkörpers
- 112: Durchgehender Längsschlitz in der Seilhülse
- 120: äußerer Stützring des drehbaren Grundkörpers
- 121: innerer Stützring des drehbaren Grundkörpers
- 130: Federeinhängung in Grundplatte
- 131: Federeinhängung im drehbaren Grundkörper
- 13: Auf Torsion beanspruchte Schraubenfeder

- 2: Seiltrommel
- 20: Seil
- 200: Bowdenrohr

- 3: Grundplatte
- 30: Stützelement
- 31: Loch

- 4: Seillängenausgleichsvorrichtung
- 41: Grundkörper, verschieblich
- 42: Grundkörper, unbeweglich
- 43: Druckfeder
- 410: Seilhülse
- 411: Formschlußelemente, vorzugsweise sägezahnförmig
- 412: Anschlagfläche
- 420: Bock
- 421: Formschlußelemente, vorzugsweise sägezahnförmig
- 5: Seillängenausgleichsvorrichtung
- 50: Achse
- 51a: Grundkörper, verschieblich
- 51b: Grundkörper, verschieblich
- 52: Grundkörper, drehbar
- 510a: Anschlagfläche
- 510b: Anschlagfläche
- 520a: Exzenter, drehfest mit Grundkörper 52 verbunden
- 520b: Exzenter, drehfest mit Grundkörper 52 verbunden
- 521a: Anschlagfläche
- 521b: Anschlagfläche

- 6: Seillängenausgleichsvorrichtung
- 60: Achse
- 61a: Grundkörper, quasi unbeweglich
- 61b: Grundkörper, verschieblich
- 62: Grundkörper, drehbar
- 610a: Anschlagfläche mit Verzahnung
- 610b: Anschlagfläche
- 620b: Exzenter
- 621a: Anschlagfläche mit Verzahnung
- 621b: Anschlagfläche

- 7: Mitnehmer

- 8: Seilumlenkrolle

- A: Abstand
- B: Abstand

## Patentansprüche

1. Bowdenrohr-Fensterheber mit einer geschlossenen Seilschlaufe, die über wenigstens zwei entlang des Verschiebeweges der Fensterscheibe angeordnete Umlenkungen (8) geführt und auf eine mit einer Antriebseinheit gekoppelten Seiltrommel (2) gewickelt ist, wobei der zwischen den Umlenkungen (8) geführte Seilabschnitt einen der Fensterscheibe zugeordneten Mitnehmer (7) trägt, und unter Verwendung einer federbelasteten Vorrichtung zum Seillängenausgleich (1, 4, 5, 6) im Bereich der Antriebseinheit mit einseitig verschiebbaren, das Ende eines Bowdenrohres (200) abstützenden Seilhülsen (51a, 51b, 61a, 61b, 110, 410), die durch ein Verriegelungselement (10, 411, 421, 520a, 520b, 62, 620b) an einer Rückstellbewegung gehindert sind,
**dadurch gekennzeichnet,**
daß den Seilhülsen (51a, 51b, 61a, 61b, 110, 410) ein gemeinsames Verriegelungselement (10, 411, 421, 520a, 520b, 62, 620b) zugeordnet ist, das eine Kraftkopplung zwischen den Seilhülsen (51a, 51b, 61a, 61b, 110, 410) herstellt, so daß eine Spielausgleichsbewegung zumindest einer Seilhülse (51a, 51b, 61a, 61b, 110, 410) nur dann erfolgen kann, wenn beide Seilhülsen (51a, 51b, 61a, 61b, 110, 410) im wesentlichen unbelastet sind.

2. Bowdenrohr-Fensterheber nach Anspruch 1, **dadurch gekennzeichnet,** daß die Seillängenausgleichsvorrichtung (1) einen einstückigen verschieblichen Grundkörper (11) aufweist, in den die Seilhülsen (110) beider Seilausgänge sowie eine gemeinsame erste Anschlagfläche (111) integriert sind, wobei dieser Anschlagfläche (111) eine gemeinsame zweite Anschlagfläche (101) des Verriegelungselements zugeordnet ist, die im Zusammenwirken eine Rückstellbewegung des verschieblichen Grundkörpers (11) sicher verhindern.

3. Bowdenrohr-Fensterheber nach Anspruch 1 oder 2, **dadurch gekennzeichnet,** daß der Grundkörper (11) im Bereich der Seilhülsen (110) je einen durchgehenden, sich über die gesamte Länge der Seilhülse (110) erstreckenden Schlitz (112) aufweist, durch den das Seil (20) einlegbar ist.

4. Bowdenrohr-Fensterheber nach wenigstens einem der voranstehenden Ansprüche, **dadurch gekennzeichnet,** daß die gemeinsamen Anschlagflächen zum einen von einer in Verschieberichtung des Grundkörpers (41) ausgerichteten Zahnstange und zum anderen von einem oder mehreren Verriegelungselementen (420), die in die Verzahnung (411) der Zahnstange eingreifen, gebildet sind.

5. Bowdenrohr-Fensterheber nach Anspruch 4, **dadurch gekennzeichnet**, daß die bezüglich der Grundplatte (3) festliegenden Anschlagsflächen (Zahnstange oder Verriegelungselement) an das Gehäuse der Seiltrommel (2) einstükkig angeformt sind.

6. Bowdenrohr-Fensterheber nach wenigstens einem der voranstehenden Ansprüche, **dadurch gekennzeichnet,** daß das gemeinsame Verriegelungselement ein drehbar gelagerter Exzenter (10) ist, der mit einer vorgespannten Feder (13), vorzugsweise Schrauben- oder Spiralfeder, in Verbindung steht.

7. Bowdenrohr-Fensterheber nach wenigstens einem der Ansprüche 1 bis 4 und 6, **dadurch gekennzeichnet,** daß die Drehachse (100) des drehbar gelagerten Exzenters (10) bezüglich der Seiltrommel (2) ortsfest angeordnet ist und mit einer zugeordneten Anschlagfläche (111), die an den einstückigen Grundkörper (11) der Seillängenausgleichsvorrichtung (1) angeformt ist, in Eingriff steht.

8. Bowden-Fensterheber nach wenigstens einem der Ansprüche 1 und 6, **dadurch gekennzeichnet,** daß die Drehachse (50) des drehbar gelagerten Exzenters bezüglich der Seiltrommel (2) ortsfest angeordnet ist und zwei Abschnitte (520a, 520b) mit separaten Anschlagflächen (521a, 521b) aufweist, von denen jeweils eine im Eingriff mit der Anschlagfläche (510a, 510b) einer Seilhülse (51a, 51b) steht, wobei die Achsen der Seilhülsen (51a, 51b) winklig zueinander stehen.

9. Bowdenrohr-Fensterheber nach Anspruch 8, **dadurch gekennzeichnet,** daß die separaten Anschlagflächen in einer gemeinsamen Schwenkebene des Exenters liegen, wenn der vorgesehne maximale Schwenkwinkel kleiner ist als der Winkel, den die Achsen der Seilhülsen miteinander einschließen.

10. Bowdenrohr-Fensterheber nach Anspruch 8, **dadurch gekennzeichnet,** daß die separaten Anschlagflächen (510a, 510b) in verschiedenen, übereinander angeordneten Schwenkebenen des Exenters (520a, 520b) liegen, wenn der vorgesehene maximale Schwenkwinkel größer ist als der Winkel, den die Achsen der Seilhülsen (51a, 51b) miteinander einschließen.

11. Bowdenrohr-Fensterheber nach wenigstens einem der Ansprüche 8 bis 10, **dadurch gekennzeichnet,** daß die beiden zueinander verdrehten Abschnitte des Exzenters eine identische Kontur aufweisen und denselben Winkel wie die Achsen der Seilhülsen miteinander einschließen, so daß bei Auftreten eines Spiels und Drehung des Exzenters gleichlange Spielausgleichsbewegungen der Seilhülsen erzeugt werden.

12. Bowdenrohr-Fensterheber nach wenigstens einem der Ansprüche 8 bis 10, **dadurch gekennzeichnet,** daß die beiden zueinander verdrehten Abschnitte (520a, 520b) des Exzenters unterschiedliche Konturen aufweisen, wobei die Exenter vorzugsweise geometrisch ähnlich sind, so daß bei Auftreten eines Spiels und Drehung des Exzenters ungleich lange Spielausgleichsbewegungen der Seilhülsen (Sla, 51b) erzeugt werden.

13. Bowdenrohr-Fensterheber nach wenigstens einem der Ansprüche 8 bis 10 und 12, **dadurch gekennzeichnet,** daß ein Abschnitt (62) des Exzenters eine kreisförmige Kontur mit einer bezüglich der Drehachse (60) des Exzenters konzentrischen Lage aufweist, dem eine erste Seilhülse (61a) zugeordnet ist, und daß der exentrischen Anschlagfläche (621b) eines anderen Abschnitts (620b) eine zweite Seilhülse (61b) zugeordnet ist, so daß bei Auftreten eines Spiels und Drehung des Exzenters nur die zweite Seilhülse (61b) eine Spielausgleichsbewegung ausführt.

14. Bowdenrohr-Fensterheber nach Anspruch 13, **dadurch gekennzeichnet,** daß die kreisförmige Anschlagfläche (621a) Formschlußelemente trägt, die zumindest bei Belastung der diesem Exzenterabschnitt (620b) zugeordneten Seilhülse (61a) mit paßfähigen Formschlußelementen der Anschlagfläche (610a) in Eingriff treten.

15. Bowdenrohr-Fensterheber nach wenigstens einem der voranstehenden Ansprüche, **dadurch gekennzeichnet,** daß die äußere Kontur der Exzenter als vieleckige Anschlagfläche ausgebildet ist.

## Claims

1. Bowden cable window winder with a closed cable loop which is guided over at least two guide pulleys (8) mounted along the displacement path of the window pane and is wound up onto a cable drum (2) coupled to a drive unit wherein the cable section guided between the guide pulleys (8) supports a follower (7) associated with the window pane, and by using a spring-loaded device for compensating the cable length (1, 4, 5, 6) in the area of the drive unit with cable sleeves (51a, 51b, 61a, 61b, 110, 140) which are displaceable on one side and support the end of a Bowden cable (200) and which are prevented from moving back through a locking element (10, 411, 421, 520a, 520b, 62, 620b), characterised in that one common locking element (10, 411, 421, 520a, 520b, 62, 620b) is allocated to the cable sleeves (51a, 51b, 61a, 61b, 110, 410) to produce a force coupling between the cable sleeves (51a, 51b, 61a, 61b, 110, 410) so that a play compensating movement by at least one cable sleeve (51a, 51b, 61a, 61b, 110, 410) can only then take place when both cable sleeves (51a, 51b, 61a, 61b, 110, 410) are substantially unstressed.

2. Bowden cable window winder according to claim 1 characterised in that the cable length compensating device (1) has a one-piece displaceable foundation body (11) in which are integrated the cable sleeves (110) of the two cable outlets as well as a common first stop face (111) whereby this stop face (111) is associated with a common second stop face (101) of the locking element which when interacting reliably prevent a resetting movement of the displaceable foundation body (11).

3. Bowden cable window winder according to claim 1 or 2 characterised in that the foundation body (11) has in the area of each cable sleeve (110) a full-length slit (112) which extends over the entire length of the cable sleeve (110) and through which the cable (20) can be threaded.

4. Bowden cable window winder according to at least one of the preceding claims characterised in that the common stop faces are formed on the one hand by a toothed rod aligned in the displacement direction of the foundation body (41) and on the other by one or more locking elements (420) which engage in the teeth (411) of the toothed rod.

5. Bowden cable window winder according to claim 4 characterised in that the stop faces (toothed rod or locking element) which are fixed relative to the base plate (3) are formed integral on the housing of the cable drum (2).

6. Bowden cable window winder according to at least one of the preceding claims characterised in that the common locking element is a rotatably mounted eccentric (10) which is connected to a pretensioned spring (13), preferably a coil or spiral spring.

7. Bowden cable window winder according to at least one of claims 1 to 4 and 6 characterised in that the rotational axis (100) of the rotary mounted eccentric (10) is mounted locally fixed relative to the cable drum (2) and is in engagement with an associated stop face (111) which is formed on the one piece foundation body (11) of the cable length compensating device (1).

8. Bowden cable window winder according to at least one of claims 1 and 6 characterised in that the rotational axis (50) of the rotatably mounted eccentric is mounted locally fixed relative to the cable drum (2) and has two sections (520a, 520b) with separate stop faces (521a, 521b) of which each is in engagement with the stop face (510a, 510b) of a cable sleeve (51a, 51b) whereby the axes of the cable sleeves (51a, 51b) stand at an angle to each other.

9. Bowden cable window winder according to claim 8 characterised in that the separate stop faces lie in a common swivel plane of the eccentric when the maximum swivel angle provided is less than the angle which the axes of the cable sleeves include with each other.

10. Bowden cable window winder according to claim 8 characterised in that the separate stop faces (510a, 510b) lie in different superposed swivel planes of the eccentric (520a, 520b) when the maximum swivel angle provided is greater than the angle which the axes of the cable sleeves (51a, 51b) include with each other.

11. Bowden cable window winder according to at least one of claims 8 to 10 characterised in that the two sections of the eccentric turned relative to each other have an identical contour and include the same angle as the axes of the cable sleeves with each other so that in the event of play and rotation of the eccentric equal-length play compensating movements of the cable sleeves are produced.

12. Bowden cable window winder according to at least one of claims 8 to 10 characterised in that the two sections (520a, 520b) of the eccentric turned relative to each other have different contours whereby the eccentrics are preferably geometrically similar so that with the appearance of play and rotation of the eccentric unequal length play compensating movements of the cable sleeves (51, 5b) are produced.

13. Bowden cable window winder according to at least one of claims 8 to 10 and 12 characterised in that a section (62) of the eccentric has a circular shaped contour with a position concentric with the rotary axis (60) of the eccentric and associated with a first cable sleeve (61a) and that the eccentric stop face (621b) of another section (620b) is associated with a second cable sleeve (61b) so that with the appearance of play and rotation of the eccentric only the second cable sleeve (61b) executes a play compensating movement.

14. Bowden cable window winder according to claim 13 characterised in that the circular shaped stop face (621a) supports positive locking elements which engage with snug-fitting positive locking elements of the stop face (610a) at least in the event of strain on the cable sleeve (61a) associated with this eccentric section (620b).

15. Bowden cable window winder according to at least one of the preceding claims characterised in that the outer contour of the eccentric is formed as a polygonal stop face.

## Revendications

1. Lève-vitre à tube Bowden comprenant un câble en boucle fermée, mené par au moins deux éléments de renvoi (8) agencés le long du trajet de déplacement de la vitre de fenêtre, et enroulé sur un tambour à câble (2) accouplé à une unité d'entraînement, le tronçon de câble guidé entre les éléments de renvoi (8) portant un élément d'entraînement associé à la vitre de fenêtre, et en utilisant un dispositif chargé par ressort destiné à la compensation de longueur du câble (1, 4, 5, 6) dans la région de l'unité d'entraînement et comprenant des manchons à câble (51a, 51b, 61a, 61b, 110, 410) susceptibles de se déplacer dans un seul sens et supportant l'extrémité d'un tube Bowden (200), lesdits manchons étant empêchés de se déplacer en recul par un élément de verrouillage (10, 411, 421, 520a, 520b, 62, 620b),
caractérisé en ce que
aux manchons à câble (51a, 51b, 61a, 61b, 110, 410) est associé un élément de verrouillage commun (10, 411, 421, 520a, 520b, 62, 620b), qui établit un accouplement à force entre les manchons à câble (51a, 51b, 61a, 61b, 110, 410), de sorte qu'il ne peut se produire un déplacement de compensation de jeu pour au moins manchon à câble (51a, 51b, 61a, 61b, 110, 410) que lorsque les deux manchons à câble (51a, 51b, 61a, 61b, 110, 410) sont sensiblement non chargés.

2. Lève-vitre à tube Bowden selon la revendication 1, caractérisé en ce que le dispositif de compensation de longueur de câble (1) comporte un corps de base (11) d'une seule pièce en translation, dans lequel sont intégrés les manchons à câble (110) des deux sorties de câble, ainsi qu'une première surface de butée commune (111), à ladite surface de butée (111) étant associée une deuxième surface de butée commune (101) de l'élément de verrouillage, qui empêchent assurément par coopération un déplacement de recul du corps de base en translation (11).

3. Lève-vitre à tube Bowden selon l'une ou l'autre des revendications 1 et 2, caractérisé en ce que le corps de base (11) comporte dans la région des manchons à câble (110) une fente (112) continue respective qui s'étend sur la longueur totale du manchon à câble (110), à travers laquelle le câble (20) peut être mis en place.

4. Lève-vitre à tube Bowden selon l'une au moins des revendications précédentes, caractérisé en ce que les surfaces de butée communes sont formées d'une part par une crémaillère dirigée dans la direction de translation du corps de base (41), et d'autre part par un ou plusieurs éléments de verrouillage (420) qui s'engagent dans la denture (411) de la crémaillère.

5. Lève-vitre à tube Bowden selon la revendication 4, caractérisé en ce que les surfaces de butée (crémaillère ou élément de verrouillage) fixes par rapport à la plaque de base (3) sont formées d'une seule pièce sur le boîtier du tambour à câble (2).

6. Lève-vitre à tube Bowden selon l'une au moins des revendications précédentes, caractérisé en ce que l'élément de verrouillage commun est un excentrique (10) monté en rotation, qui se trouve en liaison avec un ressort précontraint (13), de préférence un ressort hélicoïdal ou spiralé.

7. Lève-vitre à tube Bowden selon l'une au moins des revendications 1 à 4 et 6, caractérisé en ce que l'axe de rotation (100) de l'excentrique monté en rotation (10) est agencé de façon fixe par rapport au tambour à câble (2), et se trouve en engagement avec une surface de butée associée (111), formée sur le corps de base (11) d'une seule pièce du dispositif de compensation de longueur de câble (1).

8. Lève-vitre à tube Bowden selon l'une au moins des revendications 1 à 6, caractérisé en ce que l'axe de rotation (50) de l'excentrique monté en rotation est agencé en position fixe par rapport au tambour à câble (2) et présente deux tronçons (520a, 520b) avec des surfaces de butée séparées (521a, 521b), parmi lesquelles une surface respective est en engagement avec la surface de butée (510a, 510b) d'un manchon à câble (51 a, 51 b), les axes des manchons à câble (51a, 51b) étant disposés sous un angle l'un par rapport à l'autre.

9. Lève-vitre à tube Bowden selon la revendication 8, caractérisé en ce que les surfaces de butée séparées sont disposées dans un plan de pivotement commun de l'excentrique lorsque l'angle de basculement maximum prévu est plus petit que l'angle que les axes des manchons à câble enferment l'un avec l'autre.

10. Lève-vitre à tube Bowden selon la revendication 8, caractérisé en ce que les surfaces de butée séparées (510a, 510b) sont disposées dans des plans de pivotement différents et agencés l'un au-dessus de l'autre, de l'excentrique (520a, 520b), lorsque l'angle de pivotement maximum prévu est plus grand que l'angle que les axes des manchons à câble (51a, 51b) enferment l'un avec l'autre.

11. Lève-vitre à tube Bowden selon l'une au moins des revendications 8 à 10, caractérisé en ce que les deux tronçons de l'excentrique tournés l'un par rapport à l'autre présentent un contour identique et le même angle que les axes des manchons à câble enferment l'un avec l'autre, de sorte que lors de l'apparition d'un jeu et d'une rotation de l'excentrique, il se produit des déplacements de compensation de jeu de même longueur des manchons à câble.

12. Lève-vitre à tube Bowden selon l'une au moins des revendications 8 à 10, caractérisé en ce que les deux tronçons (520a, 520b) de l'excentrique tournés l'un par rapport à l'autre présentent des contours différents, les parties excentrées étant de préférence analogues sur le plan géométrique, de sorte que lors de l'apparition d'un jeu et d'une rotation de l'excentrique, il se produit des déplacements de compensation de jeu de longueur inégale des manchons à câble (51a, 51b).

13. Lève-vitre à tube Bowden selon l'une au moins des revendications 8 à 10 et 12, caractérisé en ce qu'un tronçon (62) excentrique présente un contour de forme circulaire avec une position concentrique par rapport à l'axe de rotation (60) de l'excentrique, auquel est associé un premier manchon à câble (61a), et en ce qu'à la surface de butée excentrée (621b) d'un autre tronçon (620b) est associé un deuxième manchon à câble (61b), de sorte que lors de l'apparition d'un jeu et d'une rotation de l'excentrique, seul le deuxième manchon à câble (61b) exécute un déplacement de compensation de jeu.

14. Lève-vitre à tube Bowden selon la revendication 13, caractérisé en ce que la surface de butée circulaire (621a) porte des éléments à coopération de formes, qui entrent en engagement avec des éléments adaptés à coopération de formes de la surface de butée (610a), au moins lorsque le manchon à câble (6 la) associé à ce tronçon excentré (620b) est en charge.

15. Lève-vitre à tube Bowden selon l'une au moins des revendications précédentes, caractérisé en ce que le contour extérieur de l'excentrique est réalisé sous la forme d'une surface de butée polygonale.
